# EUROPÄISCHE PATENTSCHRIFT

(11) **EP 1 194 983 B1**
(45) Veröffentlichungstag und Bekanntmachung des Hinweises auf die Patenterteilung: **17.09.2003**
(21) Anmeldenummer: 00940420.3
(22) Anmeldetag: 30.06.2000
(51) Int. Cl.: H01R 13/62

(54) **ELEKTROMECHANISCHE VERBINDUNGSVORRICHTUNG**
ELECTROMECHANICAL CONNECTING DEVICE
DISPOSITIF DE CONNEXION ELECTROMECANIQUE

(30) Priorität: 02.07.1999 DE 19930642
(43) Veröffentlichungstag der Anmeldung: 10.04.2002
(73) Patentinhaber: Magcode AG, 89520 Heidenheim (DE)
(72) Erfinder: SCHMIDT, Siegfried, D-32312 Luebbecke (DE)
(74) Vertreter: Lorenz, Werner, Dr.-Ing.
(86) Internationale Anmeldenummer: EP0006131
(87) Internationale Veröffentlichungsnummer: WO01003249

(56) Entgegenhaltungen:
- WO-A-97/50152
- DE-A- 2 643 031
- US-A- 3 810 258
- US-A- 4 317 969

## Beschreibung

Die Erfindung betrifft eine elektromechanische Verbindungsvorrichtung nach der im Oberbegriff von Anspruch 1 näher definierten Art.

Eine gattungsgemäße Vorrichtung ist in der EP 0 573 471 beschrieben. Anstelle einer elektrischen Verbindung über eine Steckdose als Stromzufuhr- bzw. Stromzuschalteinrichtung und einem Stecker als Verbraucherzuschalteinrichtung werden dabei eine Schalteinrichtung und eine Auslöseeinrichtung zur Stromverbindung verwendet, wobei in beiden Einrichtungen als Flachkontakte mit Flächenberührung ausgebildete Kontaktelemente vorgesehen sind. Durch diese Maßnahme wird die Stromverbindung von einer Stromquelle zu einem Verbraucher deutlich vereinfacht und auch sicherer. Im Falle einer Verbindung mit höherer Volt- und/oder Amperezahl, wie z.B. einer 110 Volt- oder 220 Volt-Verbindung, können durch einen Arbeitsschlitten in der Schalteinrichtung lediglich im Falle einer Verbindung mit der Auslöseeinrichtung die Kontaktelemente mit Strom versorgt werden, was eine sehr hohe Sicherheit gegen Fehlfunktionen und Stromunfällen bietet.

Aber auch im Falle einer Kleinspannungsverbindung haben die Flächenkontakte Vorteile hinsichtlich einer einfachen Schaltung, einer einfachen Reinigung und einer sicheren Kontaktverbindung. In der DE 296 10 996.7 ist eine Niedervolt- bzw. Kleinspannungsverbindung beschrieben, durch die Geräte z.B. mit Kleinspannung bis zu 24 V betrieben werden oder die mit Impulsen und/oder Steuerspannungen versehen werden sollen.

Bei Verwendung von zwei Kontaktelementen oder gegebenenfalls auch noch von drei Kontaktelementen lassen sich einwandfreie Flächenkontakte herstellen. Schwieriger wird jedoch die Situation, wenn Kontakte über mehrere Kontaktelemente hergestellt werden sollen, denn in diesem Fall ist nicht gewährleistet, daß die jeweils zusammenarbeitenden Kontaktelemente in einem Flächenkontakt gut und sicher aneinander anliegen.

Zwar ist in der DE 296 10 996.7 bereits vorgeschlagen worden, die Kontaktelemente mit Vorspannfedern zu versehen, aber bei mehrpoligen Kontaktverbindungen wird eine derartige Verbindungsart relativ aufwendig und auch störanfällig.

Der vorliegenden Erfindung liegt daher die Aufgabe zugrunde, eine elektromechanische Verbindungsvorrichtung der eingangs erwähnten Art derart zu verbessern, daß auch mehrpolige Kontaktverbindungen auf einfache Weise und mit einer sicheren Kontaktverbindung hergestellt werden können.

Erfindungsgemäß wird diese Aufgabe durch die im kennzeichnenden Teil von Anspruch 1 genannten Merkmale gelöst.

Dadurch, daß wenigstens die Kontaktelemente einer der beiden Einrichtungen, nämlich der Strom- oder Datenzufuhreinrichtung oder der Verbraucherzuschalt- oder Datenabnahmeeinrichtung, in einer wenigstens teilweise elastischen Wand angeordnet sind, können sich beim Verbinden der beiden Einrichtungen miteinander aufgrund der Magnetkraft die Kontaktelemente in Richtung auf die jeweils andere Einrichtung ausrichten und damit eine optimale Flächenkontaktverbindung herstellen.

Die erfindungsgemäße elektromechanische Verbindungsvorrichtung läßt sich auf die verschiedenartigste Weise und auf den verschiedenartigsten technischen Gebieten einsetzen. Ein bevorzugtes Einsatzgebiet ist z.B. der Kleinspannungsbereich zur Übertragung von Kleinspannungen mit sehr geringer Voltzahl (z.B. weniger als 24 V), um Steuerspannungen, Schaltimpulse oder Datenübertragungen zu erzeugen bzw. vorzunehmen.

Zur Vereinfachung wird nachfolgend jeweils lediglich von einer Stromzufuhreinrichtung und einer Verbraucherzuschalteinrichtung gesprochen, obwohl selbstverständlich damit auch Einrichtungen gemeint sind, die ausschließlich oder auch in Zusammenhang mit Spannungs- oder Impulsweiterleitungen zur Datenübertragung vorgesehen sind. Ebenso ist selbstverständlich auf diese Weise auch die Übertragung von Audiosignalen möglich.

Zur Verstärkung der Kontaktverbindung, z.B. um eine höhere Kontaktkraft zu erzeugen, können im Bedarfsfalle auch die Kontaktelemente der beiden Einrichtungen in einer elastischen Wand, z.B. einer Kunststoffmembrane, gelagert sein.

Die Kontaktelemente können separat von den Magnetteilen oder magnetischen Teilen in dem jeweiligen Gehäuse angeordnet sein oder sie stellen gleichzeitig auch die Magnetteile dar. Im letzteren Falle erhält man eine sehr raumsparende Verbindungsvorrichtung.

In einfachen Fällen, in welchen es nicht auf eine genaue Positionierung der Kontaktelemente bzw. Kontaktelementzuordnung ankommt, ist es ausreichend, wenn eines der beiden beim Schaltkontakt miteinander zusammenwirkenden Teile jeweils als Magnet ausgebildet und das andere als magnetisches Teil ausgebildet ist.

Falls eine genaue Zuordnung der verschiedenen Kontaktelemente zueinander erforderlich ist, wird man die jeweils einander zuzuordnenden magnetisch wirkenden Teile der Stromzufuhreinrichtung und der Verbraucherzuschalteinrichtung als Magnetteile ausbilden mit jeweils entgegengesetzt zueinander gerichteten Polaritäten. Auf diese Weise findet eine präzise und genau zugeordnete Schaltverbindung statt.

Diese Verbindung läßt sich bezüglich einer sicheren Schaltverbindung und einer Vermeidung von Fehlschaltungen noch weiter erhöhen, wenn in einer weiteren Ausgestaltung der Erfindung vorgesehen ist, daß jedes Magnetteil in sich selbst unterschiedlich polarisierte Magnetteilchen nebeneinander besitzt, die entsprechend mit einem Magnetteil der anderen Einrichtung mit entsprechend entgegengesetzt polarisierten Magnetteilchen zusammenarbeiten. Eine derartige Ausgestaltung ist im Prinzip in der DE 195 12 334 C1 beschrieben. Eines der wesentlichen Vorteile dieser Ausgestaltung besteht darin, daß man mit einem nicht entsprechend codierten Gegenmagneten keine Schaltverbindung erzeugt, insbesondere dann nicht, wenn ein Arbeits- bzw. Magnetschlitten in der Stromzufuhreinrichtung vorgesehen ist, welcher durch einen Dauermagneten in Ruheposition, d.h. in einer nicht stromweiterleitenden Position, liegt, wie dies z.B. in der EP 0 573 471 beschrieben ist.

Wenn die Kontaktelemente in der elastischen Wand eingegossen oder flüssigkeitsdicht darin gelagert sind, so lassen sich sehr sichere Verbindungsvorrichtungen herstellen, die störungsfrei auch in flüssigen oder aggressiven Medien angeordnet sind oder die sich in einer entsprechend aggressiven Umgebung, wie z.B. Lackierbetrieben, befinden. Selbstverständlich ist diese flüssigkeitsdichte Anordnung in beiden Einrichtungen erforderlich. Dies bedeutet, wenn nur eine elastische Wand in einer der beiden Einrichtungen vorgesehen ist, sollte die entsprechende Wand der anderen Einrichtung ebenfalls so ausgebildet sein, daß die Kontaktelemente flüssigkeitsdicht in der Gehäusewand, in der sich die Kontaktelemente befinden, ausgebildet ist.

Vorteilhafte Weiterbildungen und Ausgestaltungen der Erfindung ergeben sich aus den übrigen Unteransprüchen und aus dem nachfolgend anhand der Zeichnung prinzipmäßig beschriebenen Ausführungsbeispiel.

Es zeigt:
- Fig. 1: in vergrößerter Darstellung einen Schnitt nach der Linie I-I der Fig. 2 durch die erfindungsgemäße elektromechanische Verbindungsvorrichtung;
- Fig. 2: eine Draufsicht auf eine erfindungsgemäße Strom- oder Datenzufuhreinrichtung;
- Fig. 3: eine Draufsicht auf eine Strom- oder Datenzufuhreinrichtung mit jeweils drei mechanisch mit einem Magneten verbundenen Kontaktelementen;
- Fig. 4: ein weiteres Ausführungsbeispiel, das grundsätzlich dem Beispiel nach Fig. 1 entspricht, jedoch zusätzlich mit einem Arbeitsschlitten.

Die Fig. 1 und 2 zeigen eine Strom- oder Datenzufuhreinrichtung 1 mit einem Gehäuse 1a, in dem vier als Flächenkontakte ausgebildete Kontaktelemente 2 angeordnet sind, die mit in einem Gehäuse 3a einer Verbraucherzuschalt- bzw. Datenabnahmeeinrichtung 3 angeordneten, ebenfalls als Flachkontakte ausgebildeten Kontaktelementen 4 zur Herstellung einer Verbindungsvorrichtung von einer Stromquelle zu einem Verbraucher zusammenarbeiten. Die Kontaktelemente 2 sind gleichzeitig als Schaltmagnete oder magnetische Schaltteile und die Kontaktelemente 4 gleichzeitig als Auslösemagnete bzw. magnetische Auslöseteile ausgebildet. Die Kontaktelemente 2 der Strom- oder Datenzufuhreinrichtung 1 sind jeweils einzeln über Leitungsverbindungen 5 mit einer nicht dargestellten Strom-, Spannungs- oder Impulsquelle verbunden. Ähnliches gilt für die Kontaktelemente 4 der Verbraucherzuschalt- oder Datenabnahmeeinrichtung 3, von denen aus jeweils Verbindungsleitungen zu einem nicht dargestellten Verbraucher führen. Gegebenenfalls können die Verbindungsleitungen auch entfallen, wenn die Kontaktelemente 4 direkt im bzw. am Verbraucher oder Strom-, Spannungs- oder Impulsabnahmepunkt angeordnet sind. Grundsätzlich kann die Verbraucherzuschalt- oder Datenabnahmeeinrichtung 3 von gleichem Aufbau sein wie die Strom- oder Datenzufuhreinrichtung 1, weshalb für die gleichen Teile auch die gleichen Bezugszeichen vorhanden sind (Ausnahme: Kontaktelemente 2 und 4).

Wie aus der vergrößerten Darstellung der Fig. 1 ersichtlich ist, sind die vorderen Stirnseiten 7 der Kontaktelement 2 flach und wenigstens annähernd bündig mit der Oberfläche des Gehäuses 1a, welche einer Verbraucherzuschalteinrichtung 3 zugewandt ist. Die Kontaktelemente 2 sind dabei in eine elastische Wand 8 des Gehäuses - ebenfalls bündig mit deren Oberfläche - eingegossen. Die elastische Wand 8 kann aus verschiedenen Materialien bestehen. In einfacher Weise ist sie ein flexibler Kunststoff, z.B. eine Membrane. Die Wand 8 umgibt die Kontaktelemente 2 wenigstens im Bereich der Stirnseiten flüssigkeitsdicht bzw. in ihr sind die Kontaktelemente 2 flüssigkeitsdicht eingebettet und liegen nur mit ihren vorderen Stirnseiten 7 frei.

Die in die elastische Wand 8 eingesetzten oder eingegossenen Kontaktelemente 2 können vollständig flach, d.h. ohne Wölbung, sein, wenn sie gleichzeitig über Magnetkräfte wirken. Bei mechanisch geführten Flachkontakten ist ein gesichertes Aufliegen der Kontaktflächen nie gewährleistet. Aus diesem Grunde wird in der Regel bei Flachkontakten nach dem Stand der Technik wenigstens eine der beiden Kontaktflächen gewölbt ausgebildet, womit man praktisch gezwungenermaßen auf einen Punktkontakt ausweicht.

Eine mit magnetischer Energie wirkende Kontaktfläche, wie es erfindungsgemäß vorgeschlagen wird, läßt die Kontaktelemente 2 vollflächig plan und exakt zentriert aufeinander liegen. Voraussetzung hierzu ist die erfindungsgemäße elastische Wand 8, die eine entsprechende Bewegung mit Bewegungsfreiheit in axialer und radialer Richtung zuläßt. Selbstverständlich muß die elastische Wand 8 dabei die Kontaktelemente nicht vollständig umgeben wie in der Fig. 1 dargestellt. Im Bedarfsfalle reicht es gegebenenfalls auch aus, daß die elastische Wand 8 eine Art Membrane im Oberflächenbereich bildet und damit die Kontaktelemente im hinteren Bereich frei liegen, so daß sie sich noch leichter bewegen können, denn insbesondere der hintere Bereich der Kontaktelemente soll sich allseits bewegen können, damit der Flächenkontakt über die gesamten Stirnseiten 7 der Kontaktelemente 2 erfolgt.

Ein derartiger Flächenkontakt ist besonders bei einer Übertragung von hohen Leistungswerten, insbesondere hohen Strömen von Vorteil, um unzulässige Erwärmungen durch eine zu geringe Kontaktfläche zu vermeiden.

Bei Tonübertragungen im niederen, aber auch im hohen Hertzbereich, würde ein Punktkontakt außerdem eine Einschränkung der Tonqualität bedeuten. Bei derartigen Frequenzen fließen große Ströme, insbesondere bei Tonübertragungen mit hoher Wattzahl, welche entsprechend sichere Kontakte benötigen. Mit den erfindungsgemäßen Kontaktelementen 2 wird man diesen Anforderungen gerecht, wobei sich die Kontaktelemente problemlos bezüglich Größe und Verarbeitung der jeweiligen Anforderungen anpassen lassen.

Damit die Kontaktelemente 2 sicher in der elastischen Wand 8 gehalten sind, können die Kontaktelemente 2 mit Erweiterungen, z.B. jeweils einem Ringabsatz 9 in ihrer Umfangswand versehen sein. Gleiches gilt auch für die elastische Wand 8, die ein oder mehrere Durchmessererweiterungen 10, z.B. ebenfalls in Ringform, besitzt, damit die ganze Einheit sicher in dem Gehäuse 1a gelagert ist.

Zusätzlich können die Kontaktelemente 2 auch noch mit einer Hubbegrenzung versehen sein. Diese kann z.B. durch Einschnürungen oder Aussparungen 11 in den Kontaktelementen 2 gebildet sein, in denen ein Anschlagglied, z.B. in Form eines Ringes oder einer Platte 12 mit Schaltspiel liegt. Die Platte bzw. der Ring 12 ist mit dem Gehäuse 1a fest verbunden und/oder durch die Wand 8 gehalten.

Die Verbraucherzuschalt- oder Datenabnahmeeinrichtung 3 ist grundsätzlich in gleicher Weise aufgebaut wie die Strom- oder Datenzufuhreinrichtung 1. Aus diesem Grunde sind - bis auf die Kontaktelemente 4 - die gleich wirkenden Teile mit den gleichen Bezugszeichen versehen.

Wird nun die Verbraucherzuschalt- oder Datenabnahmeeinrichtung 3 auf die Strom- oder Datenzufuhreinrichtung 1 aufgesetzt, wobei die Kontaktelemente 4 der Verbraucherzuschaltoder Datenabnahmeeinrichtung 3 mit den Kontaktelementen 2 der Strom- oder Datenzu-fuhreinrichtung 1 fluchten, so "wölben" sich die Kontaktelemente 2 aufgrund der elastischen Wand 8 nach außen bzw. auf die Kontaktelemente 4 der Verbraucherzuschalt- oder Datenabnahmeeinrichtung 3 zu und umgekehrt auch die Kontaktelemente 4 in ihrer elastischen Wand 8 und stellen auf diese Weise für alle Kontaktelemente eine gute Flächenberührung für den gesamten Bereich ihrer Stirnseiten 7 her.

Die Platte bzw. der Ring 12 wirkt dabei mit der hinteren Wand jeweils als Hubbegrenzung, für die sich aufeinander zu bewegenden Kontaktelemente 2 und 4 aufgrund der Aussparung 11, in der die Platte 12 mit Spiel liegt. In diesem Falle kommen die Kontaktelemente 2 bzw. 4 nämlich jeweils an der hinteren Wand der Platte 12 zur Anlage. Im allgemeinen dürfte ein Hub von z.B. 0,1 bis 0,5 mm ausreichend sein, um einen entsprechend sicheren Flächenkontakt zu erreichen. Dies bedeutet ein Spiel zwischen der Platte 12 und den Aussparungen 11 in den Kontaktelementen 2 und 4 in dieser Größenordnung dürfte im allgemeinen ausreichend sein. Der Vorteil dieser Ausgestaltung liegt darin, daß beim Abziehen der Kontaktelemente oder bei unmäßigem Druck von vorn die Membrane nicht unnötig strapaziert werden.

Die Kontaktelemente 4 in der Verbraucherzuschalt- oder Datenabnahmeeinrichtung 3 können sich gegebenenfalls in einer einfachen Ausführungsform auch in einer festen Wand befinden, sofern nicht ebenfalls eine elastische Wand 8 in gleicher Ausführung wie die im Zusammenhang mit der Fig. 2 beschriebenen Wand 8 vorgesehen ist, um einen möglichst guten Kontakt auch bei einer Vielzahl von Kontaktelementen 2 und 4 zu erhalten.

Wie ersichtlich, läßt sich auf diese Weise eine Verbindungsvorrichtung mit einer beliebigen Anzahl von Polen bzw. Kontaktelemente mit jeweils einwandfreiem Kontakt schaffen. Anwendungsfälle sind z.B. Roboter, wie z.B. in der Autoindustrie, wenn Spritzköpfe ausgewechselt werden müssen und gleichzeitig Daten mitübertragen werden sollen. Insbesondere in der aggressiven Umgebung einer Lackiererei sind die erfindungsgemäßen flächigen Kontaktelemente von besonderem Vorteil im Vergleich zu den bekannten Steckerverbindungen, welche schwer zu reinigen sind und zum Teil dabei auch häufig beschädigt und damit unbrauchbar werden.

Weitere Einsatzgebiete sind z.B. Anhängerkupplungen von Fahrzeugen, die im allgemeinen 13-polig sind, und Anschlüsse von Computerkomponenten und deren Peripheriegeräten untereinander, wie z.B. in einem USB-BUS-System.

Ein anderes Einsatzgebiet ist z.B. der Schiff- oder Bootsbau mit den dabei einhergehenden Problemen bezüglich der Aggressivität von Wasser, insbesondere Salzwasser.

Möchte man vermeiden, daß an den Kontaktelementen 2 der Strom- oder Datenzufuhreinrichtung 1 dauerhaft Strom anliegt, so ist es lediglich erforderlich, einen Arbeitsschlitten zwischen den Kontaktelementen 2 und den Leitungsverbindungen vorzusehen. Ein derartiger Arbeits- bzw. Magnetschlitten und dessen Wirkungsweise ist in der EP 0 573 471 beschrieben.

Um eine magnetische Verbindung herzustellen, ist es ausreichend, wenn z.B. die Kontaktelemente 2 der Strom- oder Datenzufuhreinrichtung als Magnete ausgebildet sind und die Kontaktelemente 4 der Verbraucherzuschalt- oder Datenabnahmeeinrichtung 3 aus einem magnetischen Werkstoff, wie z.B. Eisen, bestehen. Selbstverständlich ist jedoch auch die umgekehrte Anordnung möglich.

Bei Verwendung von ausschließlich Magnetteilen, sind diese so anzuordnen, daß sich jeweils Kontaktelemente der Strom- oder Datenzufuhreinrichtung 1 und der Verbraucherzuschalt- oder Datenabnahmeeinrichtung 3 mit unterschiedlicher Polarität gegenüber liegen. Ebenso wie bei den elektromechanischen Verbindungsvorrichtungen gemäß EP 0 573 471 oder der DE 195 12 334 C1 können entsprechend "codierte" Magnete 2 und 4 als Kontaktelemente vorgesehen sein, um eine genaue Zuordnung der verschiedenen Kontaktelemente 2 und 4 zueinander einzuhalten.

Eine sehr platzsparende Anordnung der Kontaktelemente ist in der Fig. 3 beschrieben.

In diesem Falle sind im Unterschied zu den Figuren 1 und 2, wobei die Kontaktelemente 2 und 4 jeweils gleichzeitig die Schaltmagnete bzw. die Auslösemagnete oder entsprechend magnetische Teile sind, von den entsprechenden Magneten getrennt. In der Fig. 3 ist die Strom- oder Datenzufuhreinrichtung 1' mit drei Schaltmagneten 2' dargestellt. Jeder Schaltmagnet 2' ist mechanisch fest über drei gleichmäßig über den Umfang verteilten Rippen 14, die nicht elektrisch leitend sein sollen, mit Kontaktelementen 20, ebenfalls in Form von Flachkontakten, verbunden. Alle drei Schaltmagnete 2' sind zusammen mit ihren über die Rippen 14 damit verbundenen Kontaktelementen 20 in der elastischen Wand 8' eingebettet. Wird eine spiegelbildlich dazu ausgebildete Verbraucherzuschalt- oder Datenabnahmeeinrichtung 3' aufgesetzt, so kommen aufgrund der Elastizität der Wand 8' auch die jeweils drei Kontaktelemente 20 jedes Magneten mit den Kontaktelementen der jeweils anderen Einrichtung flächig in Kontakt, denn ein derartiger Flächenkontakt läßt sich einwandfrei bei bis zu drei miteinander zu kontaktierenden Teilen sehr gut herstellen.

Selbstverständlich sind in der Fig. 3 die drei nebeneinander liegenden Auslösemagnete 2' nur beispielsweise dargestellt. Bei einer entsprechenden Vergrößerung bzw. Verlängerung des Gehäuses, lassen sich beliebige Anzahlen von Kontaktelementen 20 auf sehr engem Raum unterbringen. Selbstverständlich kann auch in diesem Falle die Einrichtung kreisförmig ausgebildet sein.

Aus der Fig. 1 ist weiterhin ersichtlich, daß die elastische Wand 8 auf ihrem Außenumfang im Bereich der Stirnseiten 7 mit einer nach außen gerichteten Wölbung 15 versehen ist. Durch diese Ausgestaltung wird eine flüssigkeitsdichte Verbindung noch stärker gesichert.

Gleiches gilt eventuell auch für die elastische Wand 8 der Verbraucherzuschalt- oder Datenabnahmeeinrichtung 3.

Wenn auf sehr engem Raum eine Vielzahl von Kontaktelementen vorgesehen werden sollen, um eine Verbindungsvorrichtung mit einer hohen Polzahl zu erreichen, wobei die Kontaktelemente 2 bzw. 4 in ihrem Durchmesser sehr klein werden, kann man zur Erhöhung der Magnetkraft in einer oder in beiden Einrichtungen, d.h. der Strom- oder Datenzufuhreinrichtung 1 und/oder der Verbraucherzuschalt- oder Datenabnahmeeinrichtung 3, hinter bzw. auf den von der jeweiligen anderen Einrichtung abgewandten Seite einen Verstärkungsmagneten 16 vorsehen (s. gestrichelte Darstellung in der Fig. 1, zusammen mit einem ebenfalls gestrichelt dargestellten entsprechend vergrößerten Gehäuse 1a zur zusätzlichen Aufnahme des Magneten 16). Bei einer Verbindung der beiden Einrichtungen miteinander erhöht jeweils der Verstärkungsmagnet 16 entsprechend die Magnetkraft und schiebt von hinten her die Kontaktelemente 2 bzw. 4 nach vorne in Richtung auf die jeweils andere Einrichtung, womit sich die elastische Wand 8 leichter ausbeulen bzw. nach vorne wölben kann und sich damit eine noch sicherere Flächenkontaktverbindung ergibt.

Die Strom- oder Datenzufuhreinrichtung 1 kann mit ihrem Gehäuse 1a in beliebige Geräte, Halterungen, Wandteile oder sonstige Einrichtungen 17 eingebaut werden. Gleiches gilt für die Verbraucherzuschalt- oder Datenabnahmeeinrichtung 3.

In der Fig. 4 ist ein weiteres Ausführungsbeispiel beschrieben, das grundsätzlich in gleicher Weise aufgebaut ist wie das Ausführungsbeispiel nach der Fig. 1. Aus diesem Grunde sind auch für die gleichen Teile die gleichen Bezugszeichen beibehalten worden.

Zusätzlich zu dem Ausführungsbeispiel nach der Fig. 1 ist die Strom- oder Datenzufuhreinrichtung 1 mit einem Arbeitsschlitten 21 im Inneren des Gehäuses 1a versehen. Wie bereits erwähnt, ist die Wirkungsweise des Arbeitsschlittens 21 bereits in der EP 0 573 471 beschrieben, weshalb nachfolgend nur kurz darauf eingegangen wird.

Wie ersichtlich sind in diesem Falle die Magnete 2 und 4 und die Kontaktelemente getrennt voneinander angeordnet und neu mit den Bezugszeichen "20"' für die Kontaktelemente in der Strom- oder Datenzufuhreinrichtung 1 und "4"' für die Kontaktelemente in der Verbraucherzuschalt- bzw. Datenabnahmeeinrichtung 3 versehen. Die Magnete 2 und die Leitungsverbindungen 5 sind mit dem Arbeitsschlitten 21 verbunden bzw. auf diesem angeordnet. Der Arbeitsschlitten 21 wird durch einen Rückhaltemagneten 22 in Ruhestellung gehalten. Der Rückhaltemagnet 22 der ringförmig ausgebildet sein kann, ist auf der von der Verbraucherzuschalt- bzw. Datenabnahmeeinrichtung 3 des Arbeitsschlittens 21 in dem Gehäuse 1a angeordnet. Anstelle eines Rückhaltemagneten 22 kann selbstverständlich auch ein Teil verwendet werden, das ferromagnetisch ist und das demzufolge den Arbeitsschlitten 21 mit den darauf angeordneten Magneten 2 anzieht.

Wie ersichtlich ist auf diese Weise noch keine Stromverbindung zur Weiterleitung zwischen den Leitungsverbindungen 5 und den Kontaktelementen 20' geschaffen. Erst wenn die Verbraucherzuschalt- bzw. Datenabnahmeeinrichtung 3 aufgesetzt wird, hebt der Arbeitsschlitten 21 aufgrund der gegenseitigen Anziehungskräfte der Magnete 2 und 4 von seiner Ruheposition gegen die Rückhaltekraft des Rückhaltemagneten 22 ab und es kommt zu einem Kontakt zwischen den Leitungsverbindungen 5 und den Kontaktelementen 20' und damit zu einer Stromverbindung zu den Kontaktelementen 4' der Verbraucherzuschalt- bzw. Datenabnahmeeinrichtung 3. Selbstverständlich ist hierzu die Magnetkraft zwischen dem Rückhaltemagneten 22 und den Magneten 2 so zu wählen, daß die Anziehungskräfte durch die Magnete 4 stärker sind und zwar unter Berücksichtigung dessen, daß die Magnete 2 und 4 nicht jeweils bis zur Oberfläche ragen, sondern etwas zurückversetzt bzw. eingebettet sind (Magnete 4 in der elastischen Wand 8 und Magnete 2 unter einer Abdeckung). Bei einer Entfernung der Verbraucherzuschalt- bzw. Datenabnahmeeinrichtung 3 wird der Arbeitsschlitten 21 mit den Magneten 2 wieder von dem Rückhaltemagneten 22 angezogen und der Arbeitsschlitten 21 kehrt somit wieder in seine Ruhelage zurück. Auf diese Weise sind dann die Kontaktelemente 20', welche ja bei abgenommener Verbraucherzuschalt- bzw. Datenabnahmeeinrichtung 3 frei zugänglich sind, stromlos.

Die erfindungsgemäße Vorrichtung läßt sich unter anderem auch in sehr vorteilhafter Weise für die Stromübertragung und die Übertragung von Signalen für mobile Telefone verwenden, die z.B. über eine Freisprecheinrichtung in einem Kraftfahrzeug angeordnet werden sollen. In diesem Falle sind eine Vielzahl von Kontakten erforderlich. Zur Übertragung von HF-Signalen, die im allgemeinen mit einer Abschirmung versehen sein müssen und für die im allgemeinen KoaxialKabel verwendet werden, können die Strom- oder Datenzufuhreinrichtung 1 und die Verbraucherzuschalt- bzw. Datenabnahmeeinrichtung 3 mit entsprechenden Anschlußkontakten für die Weiterleitung von HF-Signalen versehen sein.

Falls aus Platzgründen mehrere Kontaktelemente 4' unterzubringen sind, kann es gegebenenfalls erforderlich sein, daß die Magnete 4 durch eine Isolierungszwischenlage 23 elektrisch abgeschirmt sind, damit es zu keinen Kurzschlüssen kommt. Zur Verankerung der Magnete 4 in der elastischen Wand 8 können diese mit ringförmigen Absätzen 24 versehen sein. Ähnliches gilt für die Magnete 2 auf dem Arbeitsschlitten 21. Als Alternativlösung sind hierzu Ringnuten 25 vorgesehen, in die das Material des Arbeitsschlittens 21 ragt.

Eine ähnliche Funktion wie die Aussparungen 11 gemäß Fig. 1, nämlich eine Anschlagbegrenzung für die Auswölbung der elastischen Wand 8 zu erreichen, haben Erweiterungen 26 auf der Rückseite der Kontaktelemente 4' bzw. am Übergang zu den Leitungsverbindungen 6. Wie ersichtlich liegt zwischen den Erweiterungen 26 und der Rückwand des Gehäuses 3a ein Spalt vor, womit sich die elastische Wand aufgrund der Magnetkräfte nur um das Spiel nach vorne wölben kann.

In Fig. 2 sind für die Strom- oder Datenzufuhreinrichtung 1 beispielsweise zwei Einbaustellen für derartige Kontakte mit gestrichelten Kreisen "27" für eine zentrale koaxiale Anordnung und mit "28" für eine Anordnung in einem Umfangsbereich angedeutet. Entsprechend der Anordnung des Kontaktes 27 oder 28 ist entsprechend ein Gegenkontakt bzw. ein Gegenverbindungsstück (nicht dargestellt) in der Verbraucherzuschalt- bzw. Datenabnahmeeinrichtung 3 vorzusehen.

## Patentansprüche

1. Elektromechanische Verbindungsvorrichtung mit folgenden Merkmalen:
a) eine über Stromkontakte mit einer strom- oder impulsgebenden Quelle verbindbaren Strom- oder Datenzufuhreinrichtung
b) die Strom- oder Datenzufuhreinrichtung ist in einem Gehäuse angeordnet und weist Schaltmagnete oder magnetischen Schaltteile und Kontaktelemente auf
c) eine mit einem Verbraucher oder Abnehmer elektrisch verbindbare in einem Gehäuse angeordnete Verbraucherzuschalt- oder Datenabnahmeeinrichtung
d) die Verbraucherzuschalt- oder Datenabnahmeeinrichtung weist Auslösemagnete oder magnetische Auslöseteile und Kontaktelemente auf und
e) durch Verbinden der Strom- oder Datenzufuhreinrichtung mit der Verbraucherzuschalt- oder Datenabhnahmeeinrichtung ist ein Strom-, Impuls- oder Datentransfer zwischen den als Flachkontakte mit Flächenberührung ausgebildeten Kontaktelementen der Strom- oder Datenzufuhreinrichtung und der Verbraucherzuschalt- oder Datenabnahmeeinrichtung herstellbar,
**dadurch gekennzeichnet, daß** wenigstens die Kontaktelemente (2 bzw. 4) einer der beiden Einrichtungen (Strom- oder Datenzufuhreinrichtung (1) bzw. Verbraucherzuschalt- oder Datenabnahmeeinrichtung (3)) in einer wenigstens teilweise elastischen Wand (8) des dazugehörigen Gehäuses (1a, 3a)angeordnet sind.

2. Elektromechanische Verbindungsvorrichtung nach Anspruch 1,
**dadurch gekennzeichnet, daß**
die Kontaktelemente (2 bzw. 4) auf ihren Vorderseiten wenigstens annähernd bündig mit der Oberfläche der teilweise elastischen Wand (8) sind.

3. Elektromechanische Verbindungsvorrichtung nach Anspruch 1 oder 2,
**dadurch gekennzeichnet, daß**
die Schaltmagnete bzw. magnetischen Schaltteile (2) und die Auslösemagnete bzw. magnetischen Auslöseteile (4) der Strom- oder Datenzufuhreinrichtung (1) und/oder der Verbraucherzuschalt- oder Datenabnahmeeinrichtung (3) gleichzeitig die Kontaktelemente bilden.

4. Elektromechanische Verbindungsvorrichtung nach Anspruch 1, 2 oder 3,
**dadurch gekennzeichnet, daß**
in der Strom- oder Datenzufuhreinrichtung (1) Schaltmagnete (2) und in der Verbraucherzuschalt- oder Datenabnahmeeinrichtung (3) Auslösemagnete (4) in einer bestimmten vorgewählten Polanordnung (Codierung) sich derart gegenüberliegen, daß im geschalteten Zustand jeweils ein Nordpol auf einen Südpol der Gegenseite trifft.

5. Elektromechanische Verbindungsvorrichtung nach Anspruch 4,
**dadurch gekennzeichnet, daß**
jeweils jeder Magnet (Schaltmagnet bzw. Auslösermagnet (2,4)) in sich derart codiert ist, daß er mehrere kleine Magnetteilchen mit unterschiedlicher Polarität besitzt, die jeweils auf Magnetteilchen entgegengesetzter Polarität der anderen Einrichtung im geschalteten Zustand treffen.

6. Elektromechanische Verbindungsvorrichtung nach einem der Ansprüche 1 bis 5,
**dadurch gekennzeichnet, daß**
die Kontaktelemente (2) in der wenigstens teilweise elastischen Wand (8) eingegossen oder flüssigkeitsdicht eingesetzt sind.

7. Elektromechanische Verbindungsvorrichtung nach einem der Ansprüche 1 bis 6,
**dadurch gekennzeichnet, daß**
die wenigstens teilweise elastische Wand (8) aus einer Kunststoffmembrane besteht.

8. Elektromechanische Verbindungsvorrichtung nach einem der Ansprüche 1 bis 7,
**dadurch gekennzeichnet, daß**
die Kontaktelemente (2), die in der wenigstens teilweise elastischen Wand (8) angeordnet sind, mit einer Wegbegrenzung (11,12) versehen sind.

9. Elektromechanische Verbindungsvorrichtung nach Anspruch 8,
**dadurch gekennzeichnet, daß**
die Kontaktelemente (2 bzw. 4) mit ein oder mehreren Aussparungen (11) am Umfang versehen sind, die mit wenigstens einem Anschlag (12) an dem Gehäuse (1) oder einem mit dem Gehäuse (1a bzw. 3a) verbundenen Teil zusammenwirken.

10. Elektromechanische Verbindungsvorrichtung nach einem der Ansprüche 1 bis 9,
**dadurch gekennzeichnet, daß**
die wenigstens teilweise elastische Wand (8) an ihrem Außenumfang zur Bildung eines Dichtringes (15) nach außen vorgewölbt ist.

11. Elektromechanische Verbindungsvorrichtung nach einem der Ansprüche 1 bis 10,
**dadurch gekennzeichnet, daß**
die Strom- oder Datenzufuhreinrichtung (1) und/ oder die Verbraucherzuschalt- oder Datenabnahmeeinrichtung (3) mit einem Verstärkungsmagnet (16) versehen ist, der sich jeweils hinter den Schaltmagneten bzw. magnetischen Schaltteilen (2) oder den Auslösemagneten bzw. den magnetischen Auslöseteilen (4) - bezogen auf die jeweils andere Einrichtung - befindet, wobei der Verstärkungsmagnet (16) in seiner Größe bzw. seinem Durchmesser einem Mehrfachen der Schaltmagnete bzw. magnetischen Schaltteile (2) oder den Auslösemagneten bzw. magnetischen Auslöseteilen (4) entspricht.

12. Elektromechanische Verbindungsvorrichtung nach einem der Ansprüche 1 bis 11,
**dadurch gekennzeichnet, daß**
mit jeweils einem Schaltmagnet bzw. einem magnetischen Schaltteil (2) und/oder jeweils einem Auslösemagnet bzw. einem magnetischen Auslöseteil (4) bis zu drei Kontaktelemente (20) mechanisch fest verbunden sind.

13. Elektromechanische Verbindungsvorrichtung nach einem der Ansprüche 1 bis 12,
**dadurch gekennzeichnet, daß**
die Strom- oder Datenzufuhreinrichtung (1) mit einem Anschlußkontakt (27, 28) für die Weiterleitung von HF-Signalen versehen ist, der mit einem HF-Kontakt verbindbar ist, der an der Verbraucherzuschalt- oder Datenabnahmeeinrichtung (3) angeordnet ist.

14. Elektromechanische Verbindungsvorrichtung nach einem der Ansprüche 1 bis 13,
**dadurch gekennzeichnet, daß**
die Strom- oder Datenzufuhreinrichtung (1) mit einem in Richtung auf die Verbraucherzuschalt- oder Datenabnahmeeinrichtung (3) verschiebbaren Arbeitsschlitten (21) versehen ist, wobei die Verbindung zwischen den Kontaktelementen (2) und den Leitungsverbindungen (5) über den Arbeitsschlitten (21) derart erfolgt, daß ein Strom- oder Datentransfer nur bei aufgesetzter Verbraucherzuschalt- oder Datenabnahmeeinrichtung (3) erfolgt.

15. Elektromechanische Verbindungsvorrichtung nach Anspruch 14,
**dadurch gekennzeichnet, daß**
auf der von der Verbraucherzuschalt- oder Datenabnahmeeinrichtung (3) abgewandten Seite des Arbeitsschlittens (21) ein Rückhaltemagnet oder ein Teil aus ferromagnetischem Material (22) angeordnet ist.

## Claims

1. Electromechanical connecting device with the following features:
a) a current or data supply facility which can be connected via current contacts to a current- or pulse-generating source
b) the current or data supply facility is arranged in a housing and has switching magnets or magnetic switching parts and contact elements
c) a consumer switching on or data acceptance facility arranged in a housing and electrically connectable to a consumer or user
d) the consumer switching on or data acceptance facility has triggering magnets or magnetic triggering parts and contact elements and
e) by connecting the current or data supply facility to the consumer switching on or data acceptance facility, transfer of current, pulse or data between the contact elements, constructed as flat contacts with surface contact, of the current or data supply facility and the consumer switching on or data acceptance facility can be produced,
**characterised in that**
at least the contact elements (2 or 4) of one of the two facilities (current or data supply facility (1) or consumer switching on or data acceptance facility (3)) are arranged in an at least partially elastic wall (8) of the associated housing (1a, 3a).

2. Electromechanical connecting device according to claim 1, **characterised in that** the contact elements (2 or 4) on their front sides are at least approximately flush with the surface of the partially elastic wall (8).

3. Electromechanical connecting device according to claim 1 or 2, **characterised in that** the switching magnets or magnetic switching parts (2) and the triggering magnets or magnetic triggering parts (4) of the current or data supply facility (1) and/or the consumer switching on or data acceptance facility (3) simultaneously form the contact elements.

4. Electromechanical connecting device according to claim 1, 2 or 3, **characterised in that** in the current or data supply facility (1) switching magnets (2) and in the consumer switching on or data acceptance facility (3) triggering magnets (4) are located opposite one another in a specific pre-selected pole arrangement (coding) in such a way that in the switched state in each case a north pole impacts on a south pole of the opposite side.

5. Electromechanical connecting device according to claim 4, **characterised in that** in each case each magnet (switching magnet or triggering magnet (2, 4) is coded per se in such a way that it has several small magnet particles with different polarity, which in each case in the switched state impact on magnet particles of opposite polarity of the other facility.

6. Electromechanical connecting device according to one of claims 1 to 5, **characterised in that** the contact elements (2) are cast or inserted as impermeable to liquid in the at least partially elastic wall (8).

7. Electromechanical connecting device according to one of claims 1 to 6, **characterised in that** the at least partially elastic wall (8) consists of a plastics material membrane.

8. Electromechanical connecting device according to one of claims 1 to 7, **characterised in that** the contact elements (2) arranged in the at least partially elastic wall (8) are provided with a path delimitation (11, 12).

9. Electromechanical connecting device according to claim 8, **characterised in that** the contact elements (2 or 4) are provided with one or more recesses (11) on the periphery, which cooperate with at least one stop (12) on the housing (1) or a part connected to the housing (1a or 3a).

10. Electromechanical connecting device according to one of claims 1 to 9, **characterised in that** the at least partially elastic wall (8) projects outwards in a curve on its outer periphery to form a sealing ring (15) .

11. Electromechanical connecting device according to one of claims 1 to 10, **characterised in that** the current or data supply facility (1) and/or the consumer switching on or data acceptance facility (3) is provided with a reinforcing magnet (16), which is located in each case behind the switching magnets or magnetic switching parts (2) or the triggering magnets or the magnetic triggering parts (4) - related to the other device in each case - the reinforcing magnet (16) corresponding in size or diameter to a multiple of the switching magnets or magnetic switching parts (2) or the triggering magnets or magnetic triggering parts (4).

12. Electromechanical connecting device according to one of claims 1 to 11, **characterised in that** to in each case one switching magnet or one magnetic switching part (2) and/or in each case one triggering magnet or one magnetic triggering part (4) up to three contact elements (20) are mechanically rigidly connected.

13. Electromechanical connecting device according to one of claims 1 to 12, **characterised in that** the current or data supply facility (1) is provided with a connection contact (27, 28) for forwarding HF signals, which is connectable to a HF contact arranged on the consumer switching on or data acceptance facility (3) arranged on the consumer switching on or data acceptance facility (3).

14. Electromechanical connecting device according to one of claims 1 to 13, **characterised in that** the current or data supply facility (1) is provided with an operating slide (21) which is displaceable in the direction of the consumer switching on or data acceptance facility (3), the connection between the contact elements (2) and the line connections (5) taking place via the operating slide (21) in such a way that current or data transfer takes place only when the consumer switching on or data acceptance facility (3) is placed on.

15. Electromechanical connecting device according to claim 14, **characterised in that** on the side of the operating slide (21) facing away from the consumer switching on or data acceptance facility (3) a retaining magnet or a part made of ferromagnetic material (22) is arranged.

## Revendications

1. Dispositif de raccordement électromécanique présentant les caractéristiques suivantes :
a) un dispositif d'amenée de courant ou de données qui peut être relié à une source fournissant du courant ou des impulsions, par l'intermédiaire de contacts électriques,
b) le dispositif d'amenée de courant ou de données est disposé dans un boîtier et comporte des aimants de commutation ou des parties de commutation magnétiques et des éléments de contact,
c) un dispositif de branchement de consommateur ou de réception de données pouvant être connecté électriquement à un consommateur ou à un usager, disposé dans un boîtier,
d) le dispositif de branchement de consommateur ou de réception de données comporte des aimants de déclenchement ou des parties de déclenchement magnétiques et des éléments de contact et
e) en reliant le dispositif d'amenée du courant ou de données au dispositif de branchement de consommateur ou de réception de données, il est possible de réaliser un transfert de courant, d'impulsions ou de données entre les éléments de contact du dispositif d'amenée de courant ou de données, constitués par des contacts électriques plats avec contact physique plat, et le dispositif de branchement de consommateur ou de réception des données,
**caractérisé en ce que**
au moins les éléments de contact (2, respectivement 4) d'un des deux dispositifs (le dispositif d'amenée du courant ou de données (1) et, respectivement, le dispositif de branchement de consommateur ou de réception de données (3)) sont disposés dans une paroi au moins partiellement élastique (8) du boîtier (1a, 3a) correspondant.

2. Dispositif de raccordement électromécanique selon la revendication 1,
**caractérisé en ce que**
sur leur côté avant, les éléments de contact (2, respectivement 4) sont au moins approximativement à l'affleurement de la surface de la paroi partiellement élastique (8).

3. Dispositif de raccordement électromécanique selon la revendication 1 ou 2,
**caractérisé en ce que**
les aimants de commutation ou parties de commutation magnétiques (2) et les aimants de déclenchement ou parties de déclenchement magnétiques (4) du dispositif d'amenée du courant ou de données (1) et/ou du dispositif de branchement du consommateur ou de réception des signaux (3) forment en même temps les éléments de contact.

4. Dispositif de raccordement électromécanique selon la revendication 1, 2 ou 3,
**caractérisé en ce que**
des aimants de commutation (2) situés dans le dispositif d'amenée du courant ou de données (1), et des aimants de déclenchement (4) situés dans le dispositif de branchement de consommateur ou de réception de données (3) se font face dans une disposition de polarité présélectionnée déterminée (codage) de telle manière qu'à l'état connecté, chaque pôle nord tombe sur un pôle sud de la partie conjuguée.

5. Dispositif de raccordement électromécanique selon la revendication 4,
**caractérisé en ce que**
chaque aimant (aimant de commutation ou aimant de déclenchement (2, 4)) est codé en soi par le fait qu'il posséde plusieurs petites particules magnétiques de différentes polarités qui se placent à chaque fois sur des petites parties magnétiques de la polarité opposée de l'autre dispositif dans l'état connecté.

6. Dispositif de raccordement électromécanique selon l'une quelconque des revendications 1 à 5,
**caractérisé en ce que**
des éléments de contact (2) sont coulés ou insérés à joint étanche aux liquides dans la paroi au moins partiellement élastique (8).

7. Dispositif de raccordement électromécanique selon l'une des revendications 1 à 6,
**caractérisé en ce que**
la paroi au moins partiellement élastique (8) est constituée par une membrane de matière plastique.

8. Dispositif de raccordement électromécanique selon l'une des revendications 1 à 7,
**caractérisé en ce que**
des éléments de contact (2) qui sont disposés dans la paroi au moins partiellement élastique (8) sont pourvus d'une limitation de course (11, 12).

9. Dispositif de raccordement électromécanique selon la revendication 8,
**caractérisé en ce que**
les éléments de contact (2, respectivement 4) sont pourvus sur leur périphérie d'un ou de plusieurs évidements (11) qui coopèrent avec au moins une butée (12) portée par le boîtier (1) ou par une partie reliée au boîtier (1 a, respectivement 3a).

10. Dispositif de raccordement électromécanique selon l'une des revendications 1 à 9,
**caractérisé en ce que**
la paroi au moins partiellement élastique (8) est préalablement bombée vers l'extérieur le long de sa périphérie extérieure pour former une bague d'étanchéité (15).

11. Dispositif de raccordement électromécanique selon l'une des revendications 1 à 10,
**caractérisé en ce que**
le dispositif d'amenée du courant ou de données (1) et/ou le dispositif de branchement du consommateur ou de réception de données (3) est ou sont pourvu(s) d'un aimant de renforcement (16) qui se trouve en arrière des aimants de commutation ou des parties de commutation magnétiques (2) ou, respectivement, des aimants de déclenchement ou des parties de déclenchement magnétiques (4), par référence à l'autre dispositif respectif, et l'aimant de renforcement (16) correspond, par sa grandeur ou par son diamètre, à un multiple des aimants de commutation ou parties de commutation magnétiques (2) ou, respectivement, des aimants de déclenchement ou parties de déclenchement magnétiques (4).

12. Dispositif de raccordement électromécanique selon l'une des revendications 1 à 11,
**caractérisé en ce que**,
jusqu'à trois éléments de contact (20) sont reliés rigidement par liaison mécanique à chaque fois à un aimant de commutation ou à une partie de commutation magnétique (2) et/ou à chaque fois à un aimant de déclenchement ou à une partie de déclenchement magnétique (4).

13. Dispositif de raccordement électromécanique selon l'une des revendications 1 à 12,
**caractérisé en ce que**
le dispositif d'amenée du courant ou de données (1) est pourvu d'un contact de raccordement (27, 28) pour la transmission de signaux HF, qui peut être relié à un contact HF qui est disposé sur le dispositif de branchement de consommateur ou de réception de données (3).

14. Dispositif de raccordement électromécanique selon l'une des revendications 1 à 13,
**caractérisé en ce que**
le dispositif d'amenée du courant ou de données (1) est pourvu d'un chariot de travail (21) qui peut être déplacé en direction du dispositif de branchement de consommateur ou de réception de données (3), la liaison entre les éléments de contact (2) et les liaisons de ligne (5) s'effectuant par l'intermédiaire du chariot de travail (21) de telle manière qu'il ne se produise un transfert de courant ou de données que lorsque le dispositif de branchement de consommateur ou de réception de données (3) est mis en place.

15. Dispositif de raccordement électromécanique selon la revendication 14,
**caractérisé en ce que**
un aimant de retenue ou une partie en matière ferromagnétique (22) est disposé sur le côté du chariot de travail (21) qui est à l'opposé du dispositif de branchement de consommateur ou de réception de données (3).
